# EUROPÄISCHE PATENTSCHRIFT

(11) **EP 0 873 068 B1**
(45) Veröffentlichungstag und Bekanntmachung des Hinweises auf die Patenterteilung: **14.06.2000**
(21) Anmeldenummer: 97910394.2
(22) Anmeldetag: 30.09.1997
(51) Int. Cl.: A46B 13/00

(54) **ROTATIONSBÜRSTE ZUR OBERFLÄCHENBEHANDLUNG VON WERKSTÜCKEN**
ROTATING BRUSH FOR SURFACE TREATMENT OF WORKING PIECES
BROSSE ROTATIVE POUR LE TRAITEMENT DE SURFACE DE PIECES D'USINAGE

(30) Priorität: 02.10.1996 DE 29617206 U
(43) Veröffentlichungstag der Anmeldung: 28.10.1998
(73) Patentinhaber: JASON UK LIMITED., Chepstow, Gwent NP6 5XT (GB)
(72) Erfinder: BOWN, Damian, Chepstow, Monmouthshire NP6 6BQ (GB)
(74) Vertreter: Zeitler, Giselher, Dipl.-Ing.
(86) Internationale Anmeldenummer: EP9705367
(87) Internationale Veröffentlichungsnummer: WO9814089

(56) Entgegenhaltungen:
- DE-U- 29 513 247
- FR-A- 522 560
- FR-A- 532 243
- FR-A- 1 332 720

## Beschreibung

Die Erfindung betrifft eine Rotationsbürste zur Oberflächenbehandlung von Werkstücken gemäß dem Oberbegriff des Anspruchs 1.

Bekannte rotierende Rundbürsten werden üblicherweise derart hergestellt, daß der Bürstenbesatz, der beispielsweise aus einem oder mehreren scheibenartigen Bürstenelementen besteht, zwischen einer Vielzahl von gepreßten Metallteilen angeordnet wird. Diese Konstruktion wurde von allen Bürstenherstellern bisher eingesetzt und wird auch heute immer noch in einer Vielzahl von ähnlichen Formen angewendet.

Demgegenüber ist es schon bei einer Rotationsbürste der gattungsgemäßen Art bekannt (DE-U 295 13 247.7), die Anordnung derart zu treffen, daß der Bürstenbesatz zwischen zwei miteinander verbundenen Spannscheiben eingeklemmt wird und hierbei auf einem von diesen Spannscheiben gebildeten im wesentlichen zylindrischen Halteelement gelagert ist.

Obschon sich diese bekannte Rotationsbürste als sehr vorteilhaft erwiesen hat, hat es sich dennoch gezeigt, daß nach wie vor das Bedürfnis nach einer vereinfachten Fertigung der Bürste sowie nach einer wesentlichen Reduzierung der Materialkosten besteht.

Der Erfindung liegt daher die Aufgabe zugrunde, die Bürste der gattungsgemäßen Art derart auszugestalten, daß bei vereinfachter Herstellung eine beträchtliche Reduzierung der Materialkosten erreichbar ist und gleichzeitig ein noch geringeres Gewicht, verbunden mit weiteren Handhabungsvorteilen, erzielt werden kann.

Die Merkmale der zur Lösung dieser Aufgabe geschaffenen Erfindung ergeben sich aus Anspruch 1. Vorteilhafte Ausgestaltungen hiervon sind in den weiteren Ansprüchen beschrieben.

Bei der erfindungsgemäßen Rotationsbürste ist die Ausgestaltung derart getroffen, daß die Spannscheiben jeweils an ihrer einander zugekehrten Seite einen Axialbund aufweisen, dessen Außen- bzw. Innendurchmesser derart bemessen ist, daß bei aneinander befestigten Spannscheiben der Axialbund der einen Spannscheibe verbindend in denjenigen der anderen Spannscheibe zur Ausbildung der Spannscheibenverbindung eingreift und gleichzeitig hierdurch das zylindrische Halteelement zur Lagerung des Bürstenbesatzes gebildet ist.

Dieser Ausgestaltung liegt der wesentliche Erfindungsgedanke zugrunde, die Axialbunde der beiden Spannscheiben nicht nur zur Lagerung des Bürstenbesatzes vorzusehen, sondern diese derart auszugestalten, daß sie selbst die Festlegung der beiden Spannscheiben aneinander bewirken. Dies läßt sich leicht mit herstellungstechnisch einfachen Mitteln erreichen, so daß hierdurch eine einfache und sichere Verbindung der Spannscheiben gewährleistet ist.

In Ausgestaltung der Erfindung kann vorgesehen sein, daß die Axialbunde der beiden Spannscheiben gleiche Länge aufweisen oder aber daß sie unterschiedliche Länge besitzen.

Die Eingriffsverbindung zwischen den Axialbunden der beiden Spannscheiben kann durch eine Paß- bzw. Klemmverbindung gebildet sein. Stattdessen oder zusätzlich kann die Anordnung derart getroffen sein, daß die Eingriffsverbindung zwischen den Axialbunden der beiden Spannscheiben durch Klebstoff gebildet bzw. gesichert ist, der auf wenigstens eine der miteinander zusammenwirkenden Umfangsflächen de Axialbunde aufgetragen ist.

Gemäß einer bevorzugten Ausführungsform der Erfindung ist die Paß- bzw. Klemmverbindung zwischen den Axialbunden dadurch gebildet, daß wenigstens einer der Axialbunde an seiner mit dem anderen Axialbund zusammenwirkenden Umfangsfläche Erhebungen, insbesondere in Form von Axialrippen, aufweist. Diese werden beim Zusammenpressen der beiden Spannscheiben, was beispielsweise mittels einer 20 t-Presse erfolgt, unter Krafteinwirkung mit der zugeordneten Umfangsfläche des jeweils anderen Axialbundes wirksam verbunden, so daß hierdurch die erwünscht sichere Verbindung zwischen den Spannscheiben erzielt wird.

Bei einer zweckmäßigen Ausgestaltung der erfindungsgemäßen Rotationsbürste sind die Axialrippen an der Außenumfangsfläche des durchmesserkleineren Axialbundes vorgesehen. Vorteilhafterweise sind hierbei jeweils zwei Axialrippen vorhanden. Es liegt jedoch im Rahmen der Erfindung, stattdessen drei, vier oder mehr Axialrippen vorzusehen.

Es ist von Vorteil, wenn die Axialrippen in gleichem Umfangsabstand voneinander angeordnet sind, da hierdurch auch eine gleichmäßige Klemmwirkung über den Umfang der Axialbunde erzielt wird.

Um das unter hoher Krafteinwirkung erfolgende Zusammenfügen der beiden Spannscheiben im Anfangsstadium zu erleichtern, kann erfindungsgemäß vorgesehen sein, daß die Axialrippen an ihrer vorderen freien Stirnfläche abgeschrägt sind.

In entsprechender Weise liegt es auch im Rahmen der Erfindung, daß derjenige Axialbund, der die Axialrippen aufnimmt, an seiner vorderen Stirnfläche abgeschrägt ist.

Sofern nicht aus irgendwelchen Gründen beabsichtigt ist, die beiden Spannscheiben zu einem späteren Zeitpunkt wieder voneinander zu lösen, entspricht es einer vorteilhaften Ausgestaltung der Erfindung, daß der die Axialrippen aufnehmende Axialbund an seinem vorderen Ende einen Ringwulst trägt, der bei aneinander festgelegten Spannscheiben die mit vorbestimmter Länge ausgebildeten Axialrippen des anderen Axialbundes sichernd hintergreift.

Um den Bürstenbesatz auf dem von den beiden Spannscheiben gebildeten zylindrischen Halteelement rutschfest zu lagern, trägt zweckmäßigerweise der durchmessergrößere Axialbund an seiner Außenumfangsfläche axial verlaufende Längsrippen.

Es ist von Vorteil, wenn die Spannscheiben aus glasfaserverstärktem Kunststoff bestehen. Hierbei liegt es im Rahmen der Erfindung, daß die Spannscheiben Spritzgußteile sind.

Insgesamt lassen sich mit der erfindungsgemäßen Rotationsbürste wesentliche Vorteile erzielen, die u.a. in folgendem bestehen:
- weniger Arbeitsaufwand bei der Herstellung der Bürste,
- beträchtliche Reduzierung der Materialkosten,
- einfachere Montageausrüstung,
- verbesserte Zusammenbaumöglichkeit der Bürste,
- geringeres Gewicht,
- bessere Eignung für automtische Herstellung usw.

Die Erfindung wird im folgenden anhand der Zeichnung näher erläutert. Diese zeigt in:
- Fig. 1: schematisch im Schnitt die eine Spannscheibe der erfindungsgemäßen Rotationsbürste und
- Fig. 2: die andere Spannscheibe der Rotationsbürste sowie
- Fig. 3: schematisch im Schnitt die Rotationsbürste mit den beiden Spannscheiben im aneinander festgelegten Zustand.

Wie aus der Zeichnung, insbesondere aus Fig. 1 und 2, ersichtlich, weist die zur Oberflächenbehandlung von Werkstücken vorgesehene Rotationsbürste zwei Spannscheiben 1, 2 auf, die beim dargestellten Ausführungsbeispiel unterschiedlich ausgestaltet sind, jedoch auch gleich ausgebildet sein können.

Wie deutlich aus Fig. 1 und 2 zu entnehmen, besitzen die beiden Spannscheiben 1, 2 jeweils an ihrer einander zugekehrten Seite einen Axialbund 3 bzw. 4. Dessen Außen- bzw. Innendurchmesser ist derart bemessen, daß bei aneinander befestigten Spannscheiben 1, 2 gemäß Fig. 3 der Axialbund 3 der Spannscheibe 1 verbindend in den Axialbund 4 der Spannscheibe 2 zur Ausbildung der Spannscheibenverbindung eingreift. Gleichzeitig wird hierdurch ein zylindrisches Halteelement zur Lagerung eines Bürstenbesatzes 5 (siehe Fig. 3) gebildet. Dieser ist in üblicher Weise mit in querschnittlich U-förmigen Klemmelementen 6 gehaltenen Drahtborsten 7 ausgestaltet.

Wie im einzelnen aus Fig. 1 und 2 zu entnehmen, ist die Ausgestaltung derart getroffen, daß der Axialbund 3 der Spannscheibe 1 eine größere Länge als der Axialbund 4 der Spannscheibe 2 aufweist und durchmesserkleiner ausgebildet ist, d.h. also an seiner Außenumfangsfläche maximal den Durchmesser der Innenumfangsfläche des Axialbundes 4 der Spannscheibe 2 erreicht.

Bei der dargestellten Ausführungsform wird die Eingriffsverbindung zwischen den Axialbunden 3, 4 der beiden Spannscheiben 1, 2 durch eine Paß- bzw. Klemmverbindung erreicht, und zwar dadurch, daß der durchmesserkleinere Axialbund 3 der Spannscheibe 1 an seiner Außenumfangsfläche mehrere Axialrippen 8 - im dargestellten Ausführungsbeispiel zwei Axialrippen 8 - aufweist, die in gleichem Umfangsabstand voneinander angeordnet sind. Aufgrund des Vorhandenseins dieser Axialrippen 8 ergibt sich somit die Wirkung, daß der Axialbund 3 der Spannscheibe 1 an seiner Außenumfangsfläche insgesamt einen größeren Durchmesser als der Axialbund 4 der anderen Spannscheibe 2 an dessen Innenumfangsfläche aufweist. Somit ergibt sich eine wirkungsvolle Paß- bzw. Klemmverbindung, wenn die beiden Spannscheiben 1, 2 dadurch zusammengefügt und aneinander befestigt werden, daß der Axialbund 3 in den Axialbund 4 eingepreßt wird.

Um dieses Einpressen zu erleichtern, sind die Axialrippen 8 an ihrer vorderen freien Stirnfläche 9 abgeschrägt.

Zu dem gleichen Zweck ist auch der die Axialrippen 8 des Axialbundes 3 aufnehmende Axialbund 4 der anderen Spannscheibe 2 an seiner vorderen Stirnfläche 10 abgeschrägt.

Um bei aneinander festgelegten Spannscheiben 1, 2 die erreichte gute Paß- bzw. Klemmverbindung zu sichern, weist der durchmessergrößere Axialbund 4 an seinem vorderen Ende einen Ringwulst 11 auf, der bei aneinander festgelegten Spannscheiben 1, 2 die Axialrippen 8 des Axialbundes 3 sichernd hintergreift. Zu diesem Zweck sind die Axialrippen 8 mit einer entsprechend großen vorbestimmten Länge ausgebildet, so daß die Funktion des Hintergreifens gesichert ist. Dies ist aus Fig. 3 besonders deutlich ersichtlich.

Zur rutschfesten Lagerung des Bürstenbesatzes 5 trägt der durchmessergrößere Axialbund 4 der Spannscheibe 2 an seinem Außenumfang axial verläufende Längsrippen 12. Hierbei sind beispielsweise acht Längsrippen 12 in gleichem Umfangsabstand voneinander vorgesehen, was eine sichere und rutschfeste Lagerung des Bürstenbesatzes gewährleistet.

Dem gleichen Zweck dienen auch punktförmige Vorsprünge 13, die in größerer Anzahl an der einander zugekehrten Innenfläche der Spannscheiben 1, 2 angeordnet sind.

Die Spannscheiben 1, 2 sind aus glasfaserverstärktem Kuntstoff hergestellt und können vorteilhafterweise als Spritzgußteile ausgeformt sein.

Wie außerdem deutlich aus Fig. 3 ersichtlich, tragen die Spannscheiben 1, 2 an ihrer Außenfläche vorbestimmte Vertiefungen 14, die als Etikettierungs- und Markierungsflächen vorgesehen sind.

Obwohl die beschriebene Ausführungsform grundsätzlich als unlösbare Verbindung der Spannscheiben 1, 2 konzipiert ist, ist es bei Wunsch selbstverständlich auch möglich, die Ausgestaltung derart zu treffen, daß die Verbindung zwischen den Spannscheiben 1, 2 nachträglich gelöst werden kann, beispielsweise dann unter Zuhilfenahme eines geeigneten Werkzeuges, mit dem die beschriebene Sicherung der Verbindung aufgehoben werden kann.

Hinsichtlich vorstehend nicht näher erläuterter Merkmale der Erfindung wird im übrigen ausdrücklich auf die Ansprüche sowie die Zeichnung verwiesen.

## Patentansprüche

1. Rotationsbürste zur Oberflächenbehandlung von Werkstücken, mit einem Bürstenbesatz (5), der zwischen zwei miteinander verbundenen Spannscheiben (1, 2) eingeklemmt und auf einem von diesem gebildeten im wesentlichen zylindrischen Halteelement gelagert ist,
**dadurch gekennzeichnet,**
daß die beiden Spannscheiben (1, 2) jeweils an ihrer einander zugekehrten Seite einen Axialbund (3, 4) aufweisen, dessen Außen- bzw. Innendurchmesser derart bemessen ist, daß bei aneinander befestigten Spannscheiben (1, 2) der Axialbund (3) der einen Spannscheibe (1) verbindend in denjenigen (4) der anderen Spannscheibe (2) zur Ausbildung der Spannscheibenverbindung eingreift und gleichzeitig hierdurch das zylindrische Halteelement zur Lagerung des Bürstenbesatzes (5) gebildet ist.

2. Bürste nach Anspruch 1, dadurch gekennzeichnet, daß die Axialbunde (3, 4) der beiden Spannscheiben (1, 2) gleiche Länge aufweisen.

3. Bürste nach Anspruch 1, dadurch gekennzeichnet, daß die Axialbunde (3, 4) der beiden Spannscheiben (1, 2) unterschiedliche Länge aufweisen.

4. Bürste nach einem der vorhergehenden Ansprüche, dadurch gekennzeichnet, daß die Eingriffsverbindung zwischen den Axialbunden (3, 4) der beiden Spannscheiben (1, 2) durch eine Paß- bzw. Klemmverbindung gebildet ist.

5. Bürste nach einem der vorhergehenden Ansprüche, dadurch gekennzeichnet, daß die Eingriffsverbindung zwischen den Axialbunden (3, 4) der beiden Spannscheiben (1, 2) als lösbare Verbindung ausgestaltet ist.

6. Bürste nach einem der Ansprüche 1 bis 4, dadurch gekennzeichnet, daß die Eingriffsverbindung zwischen den Axialbunden (3,4) der beiden Spannscheiben (1,2) durch Klebstoff gebildet bzw. gesichert ist, der auf wenigstens eine der miteinander zusammenwirkenden Umfangsflächen der Axialbunde (3, 4) aufgetragen ist.

7. Bürste nach Anspruch 4, dadurch gekennzeichnet, daß die Paß- bzw. Klemmverbindung zwischen den Axialbunden (3, 4) dadurch gebildet ist, daß wenigstens einer der Axialbunde (3 bzw. 4) an seiner mit dem anderen Axialbund (4 bzw. 3) zusammenwirkenden Umfangsfläche Erhebungen, insbesondere in Form von Axialrippen (8), aufweist.

8. Bürste nach Anspruch 7, dadurch gekennzeichnet, daß die Axialrippen (8) an der Außenumfangsfläche des durchmesserkleineren Axialbundes (3) vorgesehen sind.

9. Bürste nach Anspruch 7 oder 8, dadurch gekennzeichnet, daß wenigstens zwei Axialrippen (8) vorgesehen sind.

10. Bürste nach einem der Ansprüche 7 - 9, dadurch gekennzeichnet, daß die Axialrippen (8) in gleichem Umfangsabstand voneinander angeordnet sind.

11. Bürste nach einem der Ansprüche 7 - 10, dadurch gekennzeichnet, daß die Axialrippen (8) an ihrer vorderen freien Stirnfläche (9) abgeschrägt sind.

12. Bürste nach einem der Ansprüche 7 - 11, dadurch gekennzeichnet, daß derjenige Axialbund (4), der die Axialrippen (8) des anderen Axialbundes (3) aufnimmt, an seiner vorderen Stirnfläche (10) abgeschrägt ist.

13. Bürste nach einem der Ansprüche 7 - 12, dadurch gekennzeichnet, daß der die Axialrippen (8) aufnehmende Axialbund (4) an seinem vorderen Ende einen Ringwulst (11) trägt, der bei aneinander festgelegten Spannscheiben (1, 2) die mit vorbestimmter Länge ausgebildeten Axialrippen (8) des anderen Axialbundes (3) sichernd hintergreift.

14. Bürste nach einem der vorhergehenden Ansprüche, dadurch gekennzeichnet, daß der durchmessergrößere Axialbund (4) an seiner Außenumfangsfläche axial verlaufende Längsrippen (12) zur rutschfesten Lagerung des Bürstenbesatzes (5) trägt.

15. Bürste nach einem der vorhergehenden Ansprüche, dadurch gekennzeichnet, daß die Spannscheiben (1, 2) aus glasfasersverstärktem Kunststoff bestehen.

16. Bürste nach einem der vorhergehenden Ansprüche, dadurch gekennzeichnet, daß die Spannscheiben (1, 2) Spritzgußteile sind.

## Claims

1. Rotating brush for the surface treatment of workpieces, having a brush fitting (5), which is clamped in between two interconnected clamping disks (1, 2) and supported on a substantially cylindrical holding element formed by the latter,
characterized in
that the two clamping disks (1, 2) at their sides directed towards one another comprise in each case an axial collar (3, 4) having respectively an outside or inside diameter so dimensioned that, when the clamping disks (1, 2) are fastened to one another, the axial collar (3) of the one clamping disk (1) engages in a connecting manner into the axial collar (4) of the other clamping disk (2) to form the clamping disk connection and at the same time the cylindrical holding element for support of the brush fitting (5) is formed thereby.

2. Brush according to claim 1, characterized in that the axial collars (3, 4) of the two clamping disks (1, 2) are of equal length.

3. Brush according to claim 1, characterized in that the axial collars (3, 4) of the two clamping disks (1, 2) are of differing length.

4. Brush according to one of the preceding claims, characterized in that the engagement connection between the axial collars (3, 4) of the two clamping disks (1, 2) is formed by a close-tolerance and/or clamping connection.

5. Brush according to one of the preceding claims, characterized in that the engagement connection between the axial collars (3, 4) of the two clamping disks (1, 2) takes the form of a releasable connection.

6. Brush according to one of claims 1 to 4, characterized in that the engagement connection between the axial collars (3, 4) of the two clamping disks (1, 2) is formed and/or secured by means of adhesive, which is applied onto at least one of the mutually cooperating peripheral surfaces of the axial collars (3, 4).

7. Brush according to claim 4, characterized in that the close-tolerance and/or clamping connection between the axial collars (3, 4) is formed in that at least one of the axial collars (3 or 4) at its peripheral surface cooperating with the other axial collar (4 or 3) has raised portions, particularly in the form of axial ribs (8).

8. Brush according to claim 7, characterized in that the axial ribs (8) are provided at the outer peripheral surface of the smaller-diameter axial collar (3).

9. Brush according to claim 7 or 8, characterized in that at least two axial ribs (8) are provided.

10. Brush according to one of claims 7 - 9, characterized in that the axial ribs (8) are disposed at an identical peripheral distance from one another.

11. Brush according to one of claims 7 - 10, characterized in that the axial ribs (8) are bevelled at their front free end face (9).

12. Brush according to one of claims 7 - 11, characterized in that the axial collar (4) receiving the axial ribs (8) of the other axial collar (3) is bevelled at its front end face (10).

13. Brush according to one of claims 7 - 12, characterized in that the axial collar (4) receiving the axial ribs (8) carries at its front end an annular bead (11) which, when the clamping disks (1, 2) are fastened to one another, engages in a locking manner behind the axial ribs (8) of the other axial collar (3), which are designed with a predetermined length.

14. Brush according to one of the preceding claims, characterized in that the larger-diameter axial collar (4) at its outer peripheral surface carries axially extending longitudinal ribs (12) for non-slip support of the brush fitting (5).

15. Brush according to one of the preceding claims, characterized in that the clamping disks (1, 2) are made of glass fibre reinforced plastic material.

16. Brush according to one of the preceding claims, characterized in that the clamping disks (1, 2) are injection moulded parts.

## Revendications

1. Brosse rotative pour le traitement de surface de pièces d'usinage, comportant une garniture de brosse (5) qui est serrée entre deux disques de serrage (1, 2) reliés l'un à l'autre et qui est montée sur un élément de maintien sensiblement cylindrique formé par l'un desdits disques, caractérisée en ce que les deux disques de serrage (1, 2) comprennent un collier axial (3, 4) respectif sur leurs côtés orientés l'un vers l'autre, dont le diamètre extérieur ou intérieur est ainsi dimensionné que lorsque les disques de serrage (1, 2) sont fixés l'un contre l'autre, le collier axial (3) de l'un des disques de serrage (1) s'engage en mode de liaison dans celui (4) de l'autre disque de serrage (2) pour établir la liaison des disques de serrage et que se forme ainsi simultanément l'élément de maintien cylindrique pour monter la garniture de brosse (5).

2. Brosse selon la revendication 1, caractérisée en ce que les colliers axiaux (3, 4) des deux disques de serrage (1, 2) présentent la même longueur.

3. Brosse selon la revendication 1, caractérisée en ce que les colliers axiaux (3, 4) des deux disques de serrage (1, 2) présentent des longueurs différentes.

4. Brosse selon l'une quelconque des revendications précédentes, caractérisée en ce que la liaison par engagement entre les colliers axiaux (3, 4) des deux disques de serrage (1, 2) est formée par une liaison ajustée ou par une liaison à coincement.

5. Brosse selon l'une quelconque des revendications précédentes, caractérisée en ce que la liaison par engagement entre les colliers axiaux (3, 4) des deux disques de serrage (1, 2) est réalisée sous forme de liaison détachable.

6. Brosse selon l'une quelconque des revendications 1 à 4, caractérisée en ce que la liaison par engagement entre les colliers axiaux (3, 4) des deux disques de serrage (1, 2) est formée ou assurée par une colle déposée sur l'une au moins des surfaces périphériques coopérantes des colliers axiaux (3, 4).

7. Brosse selon la revendication 4, caractérisée en ce que la liaison ajustée ou la liaison par coincement entre les colliers axiaux (3, 4) est réalisée par le fait que l'un au moins des colliers axiaux (3 ou 4) comprend des surélévations, en particulier sous forme de nervures axiales (8) sur sa surface périphérique en coopération avec l'autre collier axial (4 ou 3).

8. Brosse selon la revendication 7, caractérisée en ce que les nervures axiales (8) sont prévues sur la surface périphérique extérieure du collier axial (3) de plus petit diamètre.

9. Brosse selon l'une ou l'autre des revendications 7 et 8, caractérisée en ce qu'il est prévu au moins deux nervures axiales (8).

10. Brosse selon l'une quelconque des revendications 7 à 9, caractérisée en ce que les nervures axiales (8) sont disposées à la même distance périphérique les unes des autres.

11. Brosse selon l'une quelconque des revendications 7 à 10, caractérisée en ce que les nervures axiales (8) sont chanfreinées sur leur surface frontale libre (9).

12. Brosse selon l'une quelconque des revendications 7 à 11, caractérisée en ce que celui des colliers axiaux (4) qui reçoit les nervures axiales (8) de l'autre collier axial (3) est chanfreiné sur sa surface frontale (10).

13. Brosse selon l'une quelconque des revendications 7 à 12, caractérisée en ce que le collier axial (4) recevant les nervures axiales (8) porte à son extrémité avant un bourrelet annulaire (11) qui, lorsque les disques de serrage (1, 2) sont fixés l'un contre l'autre, embrasse par l'arrière avec blocage les nervures axiales (8) de l'autre collier axial (3), lesdites nervures étant réalisées avec une longueur prédéterminée.

14. Brosse selon l'une quelconque des revendications précédentes, caractérisée en ce que le collier axial (4) de plus grand diamètre porte sur sa surface périphérique extérieure des nervures longitudinales axiales (12) pour le montage sans glissement de la garniture de brosse (5).

15. Brosse selon l'une quelconque des revendications précédentes, caractérisée en ce que les disques de serrage (1, 2) sont constitués en matière plastique renforcée de fibres de verre.

16. Brosse selon l'une quelconque des revendications précédentes, caractérisée en ce que les disques de serrage (1, 2) sont des pièces coulées par injection.
